# EUROPÄISCHE PATENTSCHRIFT

(11) **EP 1 523 436 B1**
(45) Veröffentlichungstag und Bekanntmachung des Hinweises auf die Patenterteilung: **14.12.2005**
(21) Anmeldenummer: 03712065.6
(22) Anmeldetag: 20.03.2003
(51) Int. Cl.: B61F 5/30

(54) **VERFAHREN UND VORRICHTUNG ZUR ONBOARD DIAGNOSE VON RADSATZFÜHRUNGSELEMENTEN**
METHOD FOR ONBOARD DIAGNOSIS OF WHEELSET GUIDING ELEMENTS
PROCEDE ET DISPOSITIF DE DIAGNOSTIC A BORD D'ELEMENTS DE GUIDAGE DES ESSIEUX

(30) Priorität: 23.07.2002 DE 10233527
(43) Veröffentlichungstag der Anmeldung: 20.04.2005
(73) Patentinhaber: DB Fernverkehr AG, 60326 Frankfurt (DE)
(72) Erfinder: SÄGLITZ, Mario, 12163 Berlin (DE); GUO, Yong, 71254 Ditzingen (DE); KING, Rudibert, 16540 Hohen Neuendorf (DE)
(74) Vertreter: Zinken-Sommer, Rainer
(86) Internationale Anmeldenummer: PCT/EP2003/002937
(87) Internationale Veröffentlichungsnummer: WO 2004/009420

(56) Entgegenhaltungen:
- WO-A-00/51869
- DE-A- 1 455 178
- DE-C- 19 953 677
- GB-A- 1 517 513
- US-A- 6 161 962

## Beschreibung

Die Erfindung betrifft ein Verfahren zur Zustandsdiagnose und Überwachung von Radsatzführungsvorrichtungen an Schienenfahrzeugen sowie eine Vorrichtung zur Durchführung des Verfahrens.

Es ist allgemein bekannt, das Fahrverhalten von Schienenfahrzeugen während ihres bestimmungsgemässen Einsatzes zu überwachen, indem das Fahrverhalten repräsentierende Betriebsparameter erfasst und ausgewertet werden. Hierbei hat es sich als besonders vorteilhaft erwiesen, mittels Beschleunigungsaufnehmern einwirkende Schwingungen zu erfassen und die von den Beschleunigungsaufnehmern daraus generierten Signale einer auf dem Schienenfahrzeug integrierten Diagnose-Einrichtung zuzuführen.
DE 196 11 775 schlägt den Vergleich ortsabhängig ermittelter Beschleunigungsspektren mit einem als Normal definierten "Rüttelprofil" einer vom Schienenfahrzeug zu befahrenden Strecke vor. Hierbei werden jedoch nicht einzelne Komponenten des Fahrzeuges überwacht, sondern es wird lediglich das summarische Spektrum aller Komponenten zusammen untersucht. Auch DE 195 02 670 beschränkt sich auf die Auswertung eines auf das gesamte Fahrwerk bezogenen Beschleunigungssignales mit dem Ziel, eine eventuelle Entgleisung des Fahrwerkes zu erkennen.
Aus DE 101 45 433 ist ein Verfahren bekannt, bei dem das Beschleunigungsverhalten wenigstens zweier, einem Wagenkasten eines Schienenfahrzeuges zugeordneter Schlingerdämpferkonsolen überwacht wird, indem aus beiden Beschleunigungswerten ein Korrelationskoeffizient gebildet, mit einem Sollwert verglichen und bei dessen Überschreiten eine Alarmmeldung ausgegeben wird. Das Verfahren nutzt die Dynamik des Fahrwerkes in Bezug auf den Wagenkasten und setzt die hieraus resultierenden Beschleunigungen an der rechten und linken wagenkastenseitigen Schlingerdämpferkonsole in geeigneter Weise in Beziehung zueinander. Aufgrund der unterschiedlichen Dynamik von Fahrwerk und Radsatzführungsbuchse ist dieses Verfahren (inklusive der Anbringungsorte der Sensoren) für eine Überwachung der Radsatzführungsbuchsen jedoch nicht geeignet.
DE 199 53 677 lehrt die Verwendung eines Verfahrens zur Erkennung einer Entgleisung eines Schienenfahrzeuges, wobei eine Beschleunigung eines mit der Fahrspur direkt oder indirekt in Kontakt stehenden Bauelementes des Schienenfahrzeuges vertikal zu einer Fahrtrichtung ermittelt wird, die Beschleunigung mittels Beschleunigungssensor gemessen, zweifach über die Zeit integriert und schliesslich mit einem oberen und / oder unteren Grenzwert verglichen wird. Es handelt sich hierbei um ein Verfahren, bei dem aus einem gemessenem Beschleunigungssignal und einer im Rahmen der Berechnung durchzuführenden Elimierung einer linearen Tendenz eine Wegdifferenz abgeschätzt wird. Die auf diese Weise erzielbare Abschätzungsgenauigkeit des Wegsignales ist jedoch in ihrer Diagnosequalität für eine Ankopplung an eine Fahrzeugsteuerung unzureichend.
Die Führung der Radsätze gegenüber dem Drehgestellrahmen des Schienenfahrzeuges stellt eine hochbeanspruchte Systemkomponente dar, die mit diesen bisher bekannten Diagnosesystemen noch nicht in der erforderlichen Qualität erfasst werden konnte. Bei den aktuellen Baureihen für Hochgeschwindigkeitszüge der ICE-Familie erfolgt die präzise Radsatzführung entweder über zwei am Drehgestellrahmen eingepresste Führungszapfen und hierauf montierte Radsatzführungsbuchsen oder über Radsatzführungbuchsen im Lager der Anlenkung des Schwingenarmes an den Drehgestellrahmen. Unabhängig von der jeweiligen konstruktiven Lösung werden für die Radsatzführungsbuchsen Elastomerwerkstoffe eingesetzt, deren werkstoffliche Zusammensetzung und Eigenschaften an den Einsatzzweck angepasst sind. Neben der Erzielung eines ruhigen Fahrzeuglaufes steht auch das Ermöglichen einer begrenzten radialen Einstellmöglichkeit der Radsätze während Bogenfahrten im Vordergrund. Somit unterliegen die Radsatzführungsbuchsen im täglichen Betriebseinsatz vielfältigen verschleissausübenden Einflüssen. In vertikaler Richtung sind sie den Gewichtskräften des Fahrzeuges und dynamischen Kräften aus Fahrbahnunregelmässigkeiten (z.B. Riffel auf der Schienenoberfläche) ausgesetzt, in horizontaler Längsrichtung wirken Brems- und Beschleunigungskräfte, in transversaler Richtung greifen bei Kurvenfahrten Fliehkräfte an. Diesen Belastungen kann zusätzlich noch eine geringfügige Verdrehung innerhalb der Buchse überlagert sein.
Im Allgemeinen gestaltet sich bei Elastomerteilen der Nachweis einer ausreichenden Betriebsfestigkeit bzw. die Angabe einer (Rest-)Lebensdauer sehr schwierig, da hierfür kaum abgesicherte Rechenverfahren existieren. Ebenso ist eine Überwachung der Radsatzführungsbuchsen im eingebauten Zustand durch Kontrolle ihrer Abmessungen nahezu unmöglich, da sie aufgrund der Einbausituation im Drehgestell kaum zugänglich sind.

Der Erfindung liegt deshalb die Aufgabe zugrunde, ein Verfahren zur Zustandsdiagnose und Überwachung von Radsatzführungsvorrichtungen an Schienenfahrzeugen sowie eine Vorrichtung zur Durchführung des Verfahrens zu entwickeln. Eine robuste und eisenbahnbetriebstaugliche Konzeption sollen eine hohe Diagnosequalität und verlässliche Alarmraten sicherstellen.

Diese Aufgabe wird in Verbindung mit dem Oberbegriff des Patentanspruches 1 erfindungsgemäß dadurch gelöst, dass der Zustand der Radsatzführungsbuchse des Schienenfahrzeuges - insbesondere das Spiel - durch Auswertung eines im Bereich mindestens eines Radsatzlagers aktuell gemessenen Beschleunigungssignals überwacht wird, indem aus diesem Beschleunigungssignal durch zweimalige Integration nach jeweils erfolgter Mittelwertbefreiung eine Abschätzung eines Wegsignals vorgenommen wird. Dieses abgeschätzte Wegsignal w(t) repräsentiert eine Zustandsgrösse, die mindestens eine Koordinate der aktuellen räumlichen Lage des Radsatzes in Bezug auf die ihn umgebenden übrigen Bauteile des Drehgestells eindeutig beschreibt. Bei einem vergrössertem Spiel der Radsatzführungsbuchse oder aber auch bei unzulässigen Steifigkeitsänderungen ist im Betriebszustand eine gegenüber dem Gut-Zustand signifikante Lageveränderung bezüglich dieser Raumkoordinate zu erwarten. Eine Herleitung einer solchen Wegsignalabschätzung aus den Ausgangssignalen von Beschleunigungssensoren mittels einer Doppelintegration erscheint zunächst jedoch unmöglich, da weder die Anfangsposition noch die Anfangsgeschwindigkeit des Messpunktes bekannt sind. Die erfindungsgemässe Leistung besteht darin, ein Verfahren aufzuzeigen, das dennoch eine geeignete Abschätzung und Überwachung der räumlichen Lage der Radsatzführungsbuchsen ermöglicht.

Gemäß einer besonderen Ausführungsform des Erfindungsgegenstandes wird aus den Wegsignalabschätzungen w(t) mindestens zweier, einem Drehgestell eines Schienenfahrzeuges zugehörigen Radsätzen die Spannweite des Abstandes dieser Radsätze w_{S,A} zueinander bestimmt (Variante A). Dieses Verfahren ist aufgrund der hohen Signifikanz des ermittelten Signales und des damit verbundenen hohen Fehlererkennungsgrades besonders vorteilhaft. In diesem Zusammenhang ist zu beachten, dass bei der Ermittlung von w_{S,A} das Ergebnis um den konstruktiv vorgegebenen Abstand w_{A} statisch zwischen den beiden Radsatzlagern bereinigt wird.

Eine vorteilhafte Modifikation des Erfindungsgedankens sieht vor, dass aus der Wegsignalabschätzung w(t) eines Radsatzes die Spannweite des Abstandes zwischen diesem Radsatz und einem Fixpunkt auf dem zugehörigen Drehgestellrahmen w_{S,B} des Schienenfahrzeuges analysiert wird (Variante B). Im Gegensatz zur vorgenannten Ausführungsform kann nicht nur auf die von einer Unregelmässigkeit in der Radsatzführung betroffene Seite eines Drehgestells geschlossen werden, sondern es wird eine eindeutige Identifizierung des konkret geschädigten Radsatzführungsbuchsen-Paares eines Radsatzes ermöglicht. Auch in diesem Fall ist bei der Ermittlung von w_{B} das Ergebnis um den konstruktiv vorgegebenen Abstand W_{statisch} zwischen dem Radsatzlager und dem Fixpunkt am Drehgestellrahmen zu bereinigen.

Weitere bevorzugte Ausgestaltungen des erfindungsgemässen Verfahrens ergeben sich aus den übrigen, in den Unteransprüchen 4 bis 10 genannten Merkmalen.

Erfindungsgemäss wird die Aufgabe femer durch eine Vorrichtung mit den in Anspruch 11 genannten Merkmalen gelöst. Dadurch, dass Mittel zur Erfassung des Beschleunigungsverhaltens wenigstens einer Radsatzführungsbuchse an mindestens einem Radsatzlagergehäuse des Schienenfahrzeuges vorhanden sind, mittels denen ein aktuell gemessenes Beschleunigungssignal erfassbar ist und die Spannweite w_{S} eines aus diesem Beschleunigungssignal durch zweimalige Integration nach jeweils erfolgter Mittelwertbefreiung abgeschätzten Wegsignals w(t) einer Überwachung unterzogen werden kann, lässt sich in vorteilhafter Weise eine Vorrichtung zur Zustandsdiagnose und Überwachung von Radsatzführungsvorrichtungen an Schienenfahrzeugen bereitstellen.
Insbesondere kann in bevorzugter Ausgestaltungsweise vorgesehen sein, dass eine Auswerteeinrichtung zur Überwachung des abgeschätzten Wegsignales integraler Bestandteil einer auf dem Schienenfahrzeug implementierten übergeordneten Vorrichtung zur Überwachung der Fahreigenschaften des Schienenfahrzeuges ist. Dadurch wird ein weiterer Schritt in Richtung eines leistungsfähigen, fahrzeugintegrierten On-board-Diagnosesystems unternommen.

Der Erfindungsgedanke wird nachfolgend in einem Ausführungsbeispiel anhand der zugehörigen Figur 1 näher erläutert.
Figur 1 zeigt schematisch (Draufsicht) einen Drehgestellrahmen (1) sowie zwei Radsätze (2, 3), wobei sich der Drehgestellrahmen über ein primäres Federungssystem (hier zur Verbesserung der Übersichtlichkeit nicht dargestellt) und jeweils zwei Radsatzlagern (4, 5; 6, 7) auf den beiden Radsätzen abstützt. In unmittelbarer Umgebung eines Radsatzlagers befinden sich jeweils zwei Radsatzführungsbuchsen.
Bei der ersten Lösungsvariante des erfinderischen Gedankens wird die Spannweite w_{S,A} des Abstandes w_{A} zwischen den beiden Radsätzen überwacht. Für die Abschätzung von w_{A} werden pro Drehgestellseite zwei Beschleunigungssignale benötigt, die von Sensoren stammen, die im Bereich der Radsatzführungsbuchsen (4, 5; 6, 7) an mindestens zwei Radsatzlagergehäusen montiert sind und wenigstens eine parallel zur zu untersuchenden Raumkoordinate verlaufende Detektionsrichtung aufweisen. Es gilt also:${\text{w}}_{\text{A}} \text{(} \text{t} \text{) =} {\text{w}}_{\text{4}} \text{(} \text{t} \text{)-} {\text{w}}_{\text{6}} \text{(} \text{t} \text{) bzw.} {\text{w}}_{\text{A}} \text{(} \text{t} \text{) =} {\text{w}}_{\text{5}} \text{(} \text{t} \text{)} {\text{-w}}_{\text{7}} \text{(} \text{t} \text{)}$

Der Einfachheit halber wird im Folgenden davon ausgegangen, dass die zu untersuchende Raumkoordinate mit der Fahrtrichtung des Schienenfahrzeuges übereinstimmt.
Da also eine feste Zuordnung zwischen Radsatzführungsbuchsen und Beschleunigungssensor besteht, werden in Figur 1 aus Gründen der Übersichtlichkeit für beide dieselben Bezugszeichen verwendet.
Bei der modifizierten Lösungsvariante gemäss Anspruch 3 wird die Spannweite des Abstandes w_{B} zwischen einem Radsatz (2) und einem Fixpunkt (8) auf dem zugehörigen Drehgestellrahmen (1) überwacht.
Das (nicht dargestellte) Schienenfahrzeug umfasst eine Datenerfassungs- und Auswerteinrichtung, die mit den Beschleunigungssensoren verbunden ist. Die Auswerteinheit des Schienenfahrzeuges steuert Warnanzeigen für den Triebfahrzeugführer und / oder Fehlermeldungen an die Betriebswerke und / oder Aktoren zum Einwirken auf die Fahrzeugsteuerung an. Der Aufbau und die Wirkungsweise derartiger Datenerfassungs- und Auswerteeinrichtungen sind ebenso wie diejenigen von Beschleunigungssensoren allgemein bekannt und in diesem Zusammenhang nicht weiter erläutert.

Mittels der Beschleunigungssensoren werden die Beschleunigung der Radsätze (2; 3) in Fahrtrichtung erfasst. Aus den hierbei ermittelten Signalen soll nun auf die räumliche Lage der Radsätze in den Radsatzführungsbuchsen (4, 5; 6, 7) geschlossen werden. Während der Fahrt des Schienenfahrzeuges in Fahrtrichtung weisen die Radsätze zu beliebigen Zeitpunkten jeweils unterschiedliche Abstände w_{A} zueinander auf.
Da die zu untersuchende Raumkoordinate eines Radsatzes in der Regel obere und untere Grenzwerte aufweist, ist davon auszugehen, dass die zugehörigen Weg-Messgrössen innerhalb eines Intervalles um eine Ruhelage schwingen. Unter zusätzlicher Berücksichtigung des linearen Charakters einer integrierten Konstante und der quadratischen Kurvenform einer integrierten Gerade folgt, dass bei Vorliegen einer Reihe von Messdaten mit einem von Null abweichenden Mittelwert sowohl die erste als auch die zweite Integrationskurve gegen unendlich streben. Dies lässt sich vermeiden, indem die Signale vor einer Integration vom Mittelwert befreit werden.
Für die Abschätzung der Geschwindigkeits- und Wegsignale aus dem gemessenen Beschleunigungssignal a gelten im Folgenden:
(1) das dynamische Wegsignal weist über einen hinreichend langen Zeitraum einen Mittelwert nahe Null auf
(2) der jeweils betrachtete Datenausschnitt enthält eine hinreichende Anzahl von Perioden der nach der Fourierreihe zerlegten Wegsignal-Komponenten mit der kleinsten nicht zu vernachlässigenden Frequenz

Annahme (1) ist in der Regel zum einen durch die Konstruktion zwingend erfüllt und trifft häufig bei Maschinenschwingungen zu, insbesondere wenn sich die Maschinen im stabilen Betriebszustand befinden. Annahme (2) gilt, wenn das interessierende Wegsignal mit hoher Frequenz schwingt bzw. Anteile höherer Frequenz aufweist. Jedes Wegsignal einer typischen Maschinenschwingung kann praktisch als Summe von theoretisch unendlich vielen Sinus- und Kosinusfunktionen dargestellt werden (Fourierreihe): wobei:
- f =: Grundfrequenz
- α, β =: Fourierkoeffizienten

Da das abzuschätzende Wegsignal w(t) um eine Ruhelage schwingt und einen Mittelwert von Null aufweist, ist der Term $\frac{{\text{α}}_{\text{0}}}{\text{2}}$ vemachlässigbar.

Ferner entstehen durch die Datenfensterung noch Restfehler, die sich jedoch in der Gesamtbetrachtung über alle Frequenzen kompensieren und statistisch betrachtet einen Mittelwert von Null anstreben.

Mit $\frac{\text{δ}}{\text{δt}}$sin(*t*) = cos(*t*) und $\frac{\text{δ}}{\text{δ} \text{t}}$cos(*t*) = -sin(*t*) gilt folglich auch, dass die durch (Doppel-) Differentiation des als Fourierreihe dargestellten Wegsignales w(t) ermittelten Geschwindigkeits- bzw. Beschleunigungssignale jeweils einen Mittelwert ungefähr von Null aufweisen.
Das Geschwindigkeitssignal v(t) ergibt sich für ein gewähltes Zeitfenster wie folgt aus der Beschleunigung: wobei
- v =: Geschwindigkeit,
- v₀ =: Geschwindigkeit zum Zeitpunkt t₀,
- a =: Beschleunigung,
- t =: Zeit,
- Δt =: Dauer zwischen zwei Abtastungen,
- i =: Index der Messpunkte
- n =: Anzahl der Messpunkte des Datenausschnitts

Da der Mittelwert von v den Wert Null annehmen muss, gilt:

Dies bedeutet, dass durch die Integration und die anschliessende Mittelwertbefreiung v₀ teilweise kompensiert werden kann. Damit ist eine Bestimmung des Geschwindigkeitssignales mit berechenbarer Fehlerschranke möglich.
In analoger Weise wird erfindungsgemäss das Wegsignal aus dem Geschwindigkeitssignal bestimmt.

Abweichend hierzu ist bei Bestimmung der Weggrösse w_{B} (Variante B) zu beachten, dass in diesem Fall, d.h. der Betrachtung des Relativweges zwischen Radsatzlager und Drehgestellrahmen, in erster Näherung auf das als Referenz zu nutzende Beschleunigungssignal a_{d} des Drehgestellrahmens verzichtet werden kann. Es konnte nachgewiesen werden, dass die Differenzgrösse aᵣ - a_{d} wesentlich von aᵣ abhängt, da das Amplitudenverhältnis aᵣ / a_{d} große Werte annimmt (z.B. 50 und höher).
wobei:
- a_{d} =: Beschleunigungssignal des Drehgestells
- aᵣ =: Beschleunigungssignal des Radsatzes

Die Beschleunigungen am Drehgestellrahmen sind wesentlich geringer und werden zusätzlich durch niederfrequente Anteile dominiert. Dieses spezifische Schwingungsphänomen kann nun dahingehend ausgenutzt werden, dass das Signal aᵣ um die lineare Tendenz und den Offset befreit wird und das resultierende Signal - eine hinreichend kurze Zeitdauer vorausgesetzt - als gute Näherung für die Differenzgrösse aᵣ - a_{d} herangezogen werden kann.

Der Ablauf der Signalverarbeitung stellt sich wie folgt dar: die Sensoren im Bereich der Radsatzlagergehäuse ([4 und 5] bzw. [6 und 7]) liefem die benötigten Beschleunigungssignale als Eingangsgrösse. In bevorzugter Weise werden sämtliche Datenverarbeitungsschritte auf eine Datenfensterlänge von 2 Sekunden angewendet.
Bei der Variante A werden jeweils die beiden Beschleunigungssignale einer Drehgestellseite nach erfolgter Mitttelwertbefreiung eines jeden Einzelsignals zeitsynchron voneinander subtrahiert und der Differenzwert dann weiteren Datenverarbeitungsschritten unterworfen: Nach Filterung, erster Integration, erneuter Mittelwertbefreiung und zweiter Integration wird anschliessend die gewünschte Spannweite w_{S,A} des abgeschätzten Wegsignals w_{A} bestimmt und zwischengespeichert. Nach Berechnung und Zwischenspeicherung einer ausreichenden Anzahl von Spannweite-Werten wird hiervon der Mittelwert gebildet. Dieser wird dann in der Datenerfassungs- und Auswerteinrichtung des Schienenfahrzeuges als Online-Überwachungsgrösse verwendet und kontinuierlich gegen einen im Rahmen der Parametrierung bestimmten festen Grenzwert verglichen. Im Rahmen der Versuchsdurchführungen hat es sich als zielführend erwiesen, einen gleitenden Mittelwert über die 30 aktuellsten Spannweite-Werte zu verwenden. Dabei wird der jeweils älteste Spannweiten-Wert durch den mit jedem Ablauf eines Datenfensters neu ermittelten jüngsten Spannweite-Wert ersetzt. Dadurch erfolgt eine Glättung der Überwachungsgrösse über die Zeit und die Fehlalarmrate kann durch eine signifikantere Grenzwertfestlegung minimiert werden. Die bei Variante A erzielbare Diagnosetiefe beschränkt sich auf die Drehgestellseite (in Fahrtrichtung links bzw. rechts), die Zuordnung eines Schadens zu einem Rad kann hierbei nicht erfolgen.
Im Unterschied hierzu entfällt bei der Variante B - bedingt durch die Verarbeitung bzw. Nutzung jeweils nur eines Beschleunigungssignales - die Subtraktion zweier Beschleunigungssignale. Die Diagnosetiefe erstreckt sich hierbei auf die Erkennung schadhafter Führungsbuchsen im Bereich eines Rades.
Bei der Auswertung des Mittelwertes ist ferner zu beachten, dass die Überwachungsgrösse auch im fehlerfreien GUT-Zustand Schwankungen aufweist, die auf den Federweg der Radsatzführungsbuchse zurückzuführen ist. Im DEFEKT-Zustand überlagert sich das fehlerbedingt vergrösserte Radsatzführungsspiel diesem systembedingten Grund-Spiel. Es hat sich experimentell erwiesen, dass erst oberhalb einer Minimalgeschwindigkeit des Schienenfahrzeuges diese Diskrepanz bzw. Überlagerung in ausreichend signifikanter Weise nachgewiesen werden kann. So war beispielsweise bei einem Federweg von 0,3 bis 0,5 mm eine Minimalgeschwindigkeit von 120 km/h erforderlich.

Eine zweckmässige Weiterbildung der erfinderischen Variante B gemäss Anspruch 5 sieht vor, dass mittels einer automatischen Merkmalsselektion z.B. mittels SVM (Support Vector Machine) eine fahrgeschwindigkeitsabhängige Auswahl zusätzlicher Merkmale vorgenommen wird. Durch die Nutzung weiterer Merkmale kann die geringere Signifikanz des überwachten Merkmales w_{B} - verursacht durch die Verwendung von Näherungslösungen bei Differenzbildung und bei Doppelintegration - kompensiert werden. In zahlreichen Versuchsreihen hat sich jedoch gezeigt, dass das Ergebnis der automatisierten Merkmalsauswahl in hohem Masse vom betrachteten Fahrgeschwindigkeitsbereich sowie von der Mittelungsdauer abhängt. Somit hat es sich als empfehlenswert herausgestellt, in abgestuften Geschwindigkeitsbereichen mit jeweils spezifischen zusätzlichen Merkmalen zu arbeiten. Die Fehlererkennbarkeitsrate wird hierbei mit Tendenz zu längeren Mittelungsdauem und engeren Geschwindigkeitsbereichen erhöht.

### Bezugszeichenliste

- w(t): abgeschätztes Wegsignal
- wᵢ: Wegsignal am Ort der Radsatzführungsbuchse i
- w_{S}: Spannweite des Wegsignals w(t)
- w_{A}: Abstand zwischen den Radsätzen eines Drehgestells
- w_{B}: Abstand zwischen Radsatz und Fixpunkt auf Drehgestellrahmen

- 1: Drehgestellrahmen
- 2, 3: Radsatz
- 4, 5, 6, 7: Radsatzführungsbuchse bzw. Beschleunigungssensor
- 8: Fixpunkt auf Drehgestellrahmen

## Patentansprüche

1. Verfahren zur Zustandsdiagnose und Überwachung von Radsatzführungsvorrichtungen an Schienenfahrzeugen,
**dadurch gekennzeichnet,**
**dass** der Zustand der Radsatzführungsbuchse (4, 5, 6, 7) des Schienenfahrzeuges - insbesondere das Spiel - durch Auswertung eines im Bereich mindestens eines Radsatzlagers aktuell gemessenen Beschleunigungssignals überwacht wird, indem aus diesem Beschleunigungssignal durch zweimalige Integration nach jeweils erfolgter Mittelwertbefreiung eine Abschätzung eines Wegsignales w(t) vorgenommen wird, das als Zustandsgrösse mindestens eine Koordinate der aktuellen räumlichen Lage des Radsatzes (2, 3) in Bezug auf die ihn umgebenden übrigen Bauteile des Schienenfahrzeuges eindeutig beschreibt.

2. Verfahren zur Diagnose und Überwachung von Radsatzführungsvorrichtungen nach Anspruch 1, **dadurch gekennzeichnet, dass** aus den Wegsignalabschätzungen. w(t) mindestens zweier, einem Drehgestell des Schienenfahrzeuges zugehöriger Radsätze (2, 3) die Spannweite w_{S,A} des Abstandes dieser Radsätze zueinander bestimmt wird.

3. Verfahren zur Diagnose und Überwachung von Radsatzführungsvorrichtungen nach Anspruch 1, **dadurch gekennzeichnet, dass** aus der Wegsignalabschätzung w(t) eines Radsatzes (2) die Spannweite W_{S,B} des Abstandes zwischen diesem Radsatz und einem Fixpunkt (8) auf dem zugehörigen Drehgestellrahmen (1) des Schienenfahrzeuges bestimmt wird.

4. Verfahren zur Diagnose und Überwachung von Radsatzführungsvorrichtungen nach Anspruch 3, **dadurch gekennzeichnet, dass** aus dem Beschleunigungssignal lineare Tendenzen und der Offset aus Anfahr- und Bremsvorgängen des Schienenfahrzeuges eliminiert werden.

5. Verfahren zur Diagnose und Überwachung von Radsatzführungsvorrichtungen nach mindestens einem der Ansprüche 3 oder 4, **dadurch gekennzeichnet, dass** mittels einer automatischen Merkmalsselektion eine fahrgeschwindigkeitsabhängige Auswahl zusätzlicher Merkmale vorgenommen wird.

6. Verfahren zur Diagnose und Überwachung von Radsatzführungsvorrichtungen nach mindestens einem der Anprüche 1 bis 5, **dadurch gekennzeichnet, dass** die Auswertung des zweifach integrierten Beschleunigungssignals innerhalb eines bevorzugten Integrationsintervalls Δ t = 2 Sekunden durchgeführt wird.

7. Verfahren zur Diagnose und Überwachung von Radsatzführungsvorrichtungen nach mindestens einem der Anprüche 1 bis 6, **dadurch gekennzeichnet, dass** die Integrationsintervalle Δ tᵢ, Δ tᵢ₊₁ sequentiell aneinanderhängend beginnen.

8. Verfahren zur Diagnose und Überwachung von Radsatzführungsvorrichtungen nach mindestens einem der Ansprüche 1 bis 7, **dadurch gekennzeichnet, dass** aus mehreren durch zweifache Integration des Beschleunigungssignals über die sequentiell aufeinanderfolgenden Integrationsintervalle Δ tᵢ ermittelten Spannweiten w_{S,i}(t) der Wegsignale wᵢ(t) Mittelwerte gebildet werden, die kontinuierlich oder in vorgebbaren zeitlichen Abständen mit einem im Rahmen der Parametrierung bestimmten Grenzwert verglichen werden und dass in Abhängigkeit vom Überschreiten dieser vordefinierten Grenzwerte Alarmierungsprozeduren ausgelöst werden.

9. Verfahren zur Diagnose und Überwachung von Radsatzführungsvorrichtungen nach mindestens einem der Anprüche 1 bis 8, **dadurch gekennzeichnet, dass** das Diagnoseverfahren erst ab einer Mindestgeschwindigkeit des Eisenbahnfahrzeuges aktiviert wird.

10. Verfahren zur Diagnose und Überwachung von Radsatzführungsvorrichtungen nach mindestens einem der Anprüche 1 bis 9, **dadurch gekennzeichnet, dass** das Verfahren als integraler Bestandteil eines auf dem Schienenfahrzeug implementierten übergeordneten Verfahrens zur Diagnose und Überwachung der Fahreigenschaften des Schienenfahrzeuges angewendet wird.

11. Vorrichtung zur Zustandsdiagnose und Überwachung von Radsatzführungsvorrichtungen an Schienenfahrzeugen,
**gekennzeichnet durch**
Mittel zur Erfassung des Beschleunigungsverhaltens wenigstens einer Radsatzführungsbuchse (4, 5, 6, 7), mittels denen ein im Bereich mindestens eines Radsatzlagers des Schienenfahrzeuges aktuell gemessenes Beschleunigungssignal erfassbar ist und die Spannweite einer aus diesem Beschleunigungssignal **durch** zweimalige Integration nach jeweiliger Mittelwertbefreiung gewonnenen Weggröße einer Überwachung auf Grenzwert-Überschreitung unterzogen werden kann.

12. Vorrichtung zur Zustandsdiagnose und Überwachung von Radsatzführungsvorrichtungen nach Anspruch 11, **dadurch gekennzeichnet, dass** eine Auswerteeinrichtung zur Überwachung des Wegsignales integraler Bestandteil einer auf dem Schienenfahrzeug implementierten übergeordneten Vorrichtung zur Überwachung der Fahreigenschaften des Schienenfahrzeuges ist.

## Claims

1. A method for the state diagnosis and for monitoring wheelset guiding elements on rail vehicles,
**characterized in**
**that** the state of the wheelset guide bush (4, 5, 6, 7) of the rail vehicle--particularly the play thereof--is monitored by evaluating an acceleration signal that is measured in real-time in the region of at least one wheelset bearing, wherein a displacement signal w(t) is estimated based on said acceleration signal by means of a double integration after respectively eliminating the mean value, and wherein said displacement signal uniquely describes in the form of a state variable at least one coordinate of the current spatial position of the wheelset (2, 3) relative to the remaining components of the rail vehicle surrounding the wheelset.

2. The method for the diagnosis and for monitoring wheelset guiding elements according to claim 1, **characterized in that** the estimated displacement signals w(t) of at least two wheelsets (2, 3) that form part of a bogey of the rail vehicle are used for determining the span w_{S,A} of the distance between these wheelsets.

3. The method for the diagnosis and for monitoring wheelset guiding elements according to claim 1, **characterized in that** the estimated displacement signals w(t) of a wheelset (2) are used for determining the span w_{S,B} of the distance between this wheelset and a fixed point (8) on the corresponding bogey frame (1) of the rail vehicle.

4. The method for the diagnosis and for monitoring wheelset guiding elements according to claim 3, **characterized in that** linear tendencies and the offset resulting from starting and deceleration maneuvers of the rail vehicle are eliminated from the acceleration signal.

5. The method for the diagnosis and for monitoring wheelset guiding elements according to claim 3 or 4, **characterized in that** a speed-dependent selection of additional attributes is carried out by means of an automatic attribute selection.

6. The method for the diagnosis and for monitoring wheelset guiding elements according to at least one of claims 1-5, **characterized in that** the evaluation of the double-integrated acceleration signal is carried out within a preferred integration interval t = 2 seconds.

7. The method for the diagnosis and for monitoring wheelset guiding elements according to at least one of claims 1-6, **characterized in that** the integration intervals tᵢ tᵢ₊₁ begin in a sequentially consecutive fashion.

8. The method for the diagnosis and for monitoring wheelset guiding elements according to at least one of claims 1-7, **characterized in that** mean values are formed from several spans w_{s,t} of the displacement signals wᵢ(t) that were determined by means of a double integration of the acceleration signal over the sequentially consecutive integration intervals tᵢ, wherein said mean values are compared with a limiting value defined during the course of the parameterization either continuously or within predetermined time intervals, and wherein alarm measures are triggered when this predetermined limiting value is exceeded.

9. The method for the diagnosis and for monitoring wheelset guiding elements according to at least one of claims 1-8, **characterized in that** the diagnosis is not activated until the rail vehicle reaches a minimum speed.

10. The method for the diagnosis and for monitoring wheelset guiding elements according to at least one of claims 1-9, **characterized in that** the method is carried out as an integral part of a superordinate method for diagnosing and monitoring the driving characteristics of a rail vehicle which is implemented on the rail vehicle in question.

11. A device for the state diagnosis and for monitoring wheelset guiding elements on rail vehicles,
**characterized in**
**that** means are provided for determining the acceleration behavior of at least one wheelset guide bush (4, 5, 6, 7), wherein said means measure the acceleration signal in real-time in the region of at least one wheelset bearing of the rail vehicle, and wherein the span of a displacement variable obtained from this acceleration signal by means of a double integration after respectively eliminating the mean value is monitored with respect to the exceeding of a limiting value.

12. The device for the state diagnosis and for monitoring wheelset guiding elements according to claim 11, **characterized in that** an evaluation device for monitoring the displacement signal forms an integral part of a superordinate device for monitoring the driving characteristics of a rail vehicle which is implemented on the rail vehicle in question.

## Revendications

1. Procédé de diagnostic d'état et de surveillance de dispositifs de guidage de jeux de roues de véhicules ferroviaires,
**caractérisé en ce que**
l'état du manchon de guidage de jeu de roues (4, 5, 6, 7) du véhicule ferroviaire -notamment le jeu- est surveillé en exploitant un signal d'accélération mesuré momentanément au niveau d'au moins un palier de jeu de roues, en procédant, à partir de ce signal d'accélération, par intégration à deux reprises, après délivrance respective de valeur moyenne, à une estimation d'un signal de course w(t) qui, en tant que variable d'état, décrit clairement au moins une coordonnée de la position spatiale momentanée du jeu de roues (2, 3) par rapport aux autres composantes l'entourant du véhicule ferroviaire.

2. Procédé de diagnostic et de surveillance de dispositifs de guidage de jeux de roues selon la revendication 1, **caractérisé en ce qu'**à partir des estimations de signal de course w(t) d'au moins deux jeux de roues (2, 3) faisant partie du bogie du véhicule ferroviaire, on détermine l'amplitude wSA de la distance entre ces jeux de roues.

3. Procédé de diagnostic et de surveillance de dispositifs de guidage de jeux de roues selon la revendication 1, **caractérisé en ce qu'**à partir de l'estimation de signal de course w(t) d'un jeu de roues (2), on détermine l'amplitude w_{S,B} de la distance entre ce jeu de roues et un point fixe (8) du châssis de bogie correspondant (1) du véhicule ferroviaire.

4. Procédé de diagnostic et de surveillance de dispositifs de guidage de jeux de roues selon la revendication 3, **caractérisé en ce qu'**on élimine du signal d'accélération les tendances linéaires et le décalage dus à des opérations de démarrage et de freinage du véhicule ferroviaire.

5. Procédé de diagnostic et de surveillance de dispositifs de guidage de jeux de roues selon au moins une des revendications 3 ou 4, **caractérisé en ce qu'**au moyen d'une sélection automatique de caractéristiques, on procède à une sélection de caractéristiques supplémentaires en fonction de la vitesse de circulation.

6. Procédé de diagnostic et de surveillance de dispositifs de guidage de jeux de roues selon au moins une des revendications 1 à 5, **caractérisé en ce que** l'exploitation du signal d'accélération intégré à deux reprises est réalisée au cours d'un intervalle d'intégration préférentiel t = 2 secondes.

7. Procédé de diagnostic et de surveillance de dispositifs de guidage de jeux de roues selon au moins une des revendications 1 à 6, **caractérisé en ce que** les intervalles d'intégration tᵢ tᵢ₊₁ commencent en succession séquentielle.

8. Procédé de diagnostic et de surveillance de dispositifs de guidage de jeux de roues selon au moins une des revendications 1 à 7, **caractérisé en ce qu'**à partir de plusieurs amplitudes w_{s,t}(t) du signal de course wᵢ(t) déterminées au moyen des intervalles d'intégration tᵢ en succession séquentielle, on constitue des valeurs moyennes qui sont comparées, en continu ou à des intervalles de temps prescriptibles, à une valeur limite déterminée dans le cadre du paramétrage et qu'en fonction du dépassement de ces valeurs limites prédéfinies, des procédures d'alarme sont déclenchées.

9. Procédé de diagnostic et de surveillance de dispositifs de guidage de jeux de roues selon au moins une des revendications 1 à 8, **caractérisé en ce que** le procédé de diagnostic n'est activé qu'à partir une vitesse minimale du véhicule ferroviaire.

10. Procédé de diagnostic et de surveillance de dispositifs de guidage de jeux de roues selon au moins une des revendications 1 à 9, **caractérisé en ce que** le procédé est appliqué en tant que partie intégrante d'un procédé préposé mis en oeuvre sur le véhicule ferroviaire pour le diagnostic et la surveillance des propriétés de circulation du véhicule ferroviaire.

11. Dispositif de diagnostic d'état et de surveillance des dispositifs de guidage de jeux de roues de véhicules ferroviaires,
**caractérisé par**
des moyens d'enregistrement des caractéristiques d'accélération d'au moins un manchon de guidage de jeux de roues (4, 5, 6, 7), qui permettent d'enregistrer un signal d'accélération mesuré momentanément au niveau d'au moins un palier de jeu de roues du véhicule ferroviaire et de soumettre l'amplitude d'une longueur de course obtenue à partir de ce signal d'accélération par intégration à deux reprises, après délivrance respective de moyenne, à une surveillance du dépassement de valeur limite.

12. Dispositif de diagnostic d'état et de surveillance de dispositifs de guidage de jeux de roues selon la revendication 11, **caractérisé en ce qu'**un dispositif d'exploitation servant à la surveillance du signal de course fait partie intégrante d'un dispositif préposé mis en oeuvre sur le véhicule ferroviaire pour la surveillance des propriété de circulation du véhicule ferroviaire.
